# EUROPÄISCHE PATENTSCHRIFT

(11) **EP 2 023 776 B1**
(45) Veröffentlichungstag und Bekanntmachung des Hinweises auf die Patenterteilung: **08.03.2017**
(21) Anmeldenummer: 07728673.0
(22) Anmeldetag: 30.04.2007
(51) Int. Cl.: A47B 88/437, F25D 25/02

(54) **LAUFRAD FÜR EINEN SCHIENENGEFÜHRT HERAUSZIEHBAREN KÜHLGUTTRÄGER**
RUNNING WHEEL FOR A REFRIGERATED PRODUCT CARRIER THAT CAN BE PULLED OUT UNDER THE GUIDANCE OF RAILS
ROULETTE DE ROULEMENT POUR UN SUPPORT DE DENRÉES À RÉFRIGÉRER MONTÉ SUR RAIL ET POUVANT ÊTRE TIRÉ

(30) Priorität: 08.05.2006 DE 202006007339 U
(43) Veröffentlichungstag der Anmeldung: 18.02.2009
(73) Patentinhaber: BSH Hausgeräte GmbH, 81739 München (DE)
(72) Erfinder: HUARTE LASA, Sonia, 31014 Pamplona (ES); ZABALZA GÁRATE,Begoña, 31016 Pamplona, Spanien (ES)
(86) Internationale Anmeldenummer: PCT/EP2007/054219
(87) Internationale Veröffentlichungsnummer: WO 2007/128734

(56) Entgegenhaltungen:
- EP-A- 1 700 540
- EP-A1- 0 718 575
- WO-A-03/039323
- DE-A1- 10 304 670

## Beschreibung

Die Erfindung betrifft einen schienengeführt herausziehbaren Kühlgutträger nach dem Oberbegriff von Anspruch 1.

Kühlgutträger, insbesondere in Kältegeräten wie Gefrierschränken und Kühlschränken werden gerne mit Schienenauszügen ausgestattet, so dass sie zur leichten Erreichbarkeit und Entnahme von Kühlgut das sich auch im hinteren Bereich des Kühlgutträgers befinden kann, herausgezogen werden können. Hierfür werden wie in der DE 103 04 670 A1 beschrieben beispielsweise Teleskopschienen verwendet, um eine exakte Führung der Kühlgutträger zu gewährleisten, welche eine ruckfreie Bewegung des Kühlgutträgers ermöglicht. Es gibt aber auch Auszugsysteme, in denen am Kühlgutträger befestigte Rollen in einer einzigen Schiene des Auszugs laufen. Des weiteren werden Auszüge für Kühlgutträger verwendet, bei denen eine Rolle am Kühlgutträger und eine weitere an einem Führungsschienenteil angeordnet sind, wobei der Führungskanal für beide Rollen entweder durch die eine Führungsschiene oder durch ein Schienenpaar gebildet wird, wobei ein Festschienenelement und ein am Kühlgutträger befindliches Losschienenelement zusammenwirken. Allen hierbei erwähnten Schienenanordnungen für derartige Auszüge von Kühlgutträgern ist gemeinsam, dass Laufrollen in durch die Schienen gebildete Laufkanäle eingreifen, welche oftmals an den Kühlgutträgern angeordnet sind. Da es sich bei den Kühlgutträgern, insbesondere wenn sie als tiefere Behälter geformt sind, oftmals um tiefgezogene oder spitzgeformte Kunststoffteile handelt, müssen diese Laufräder nachträglich montiert werden, wobei sie gut am Kühlgutträger fixiert sein müssen, was insbesondere eine Verdrehsicherung beinhaltet und ihre Haltbarkeit und Leichtgängigkeit gewährleistet sein muss, ohne dass große Herstellungs- oder Montagekosten entstehen dürften. Herkömmliche Laufräder weisen im Allgemeinen Befestigungen auf, welche umständlich mittels Werkzeugen montierbar sind. Dies führt zu unnötig hohen Montagekosten.

Die WO 03/039323 A1 offenbart einen Rollenhalter für einen Geschirrspüler zur Aufnahhme von Geschirrkörben vorgesehen Schienenelementen. Der Rollenhalter umfasst einen Zentralkörper, der am Spülbehälter der Geschirrspülmaschine dauerhaft befestigt ist, und ein Rollenelement, das so auf dem Zentralkörper angeordnet und ausgebildet ist, dass es die Schienenelemente aufnimmt.

EP 0 718 575 A1 offenbart ein Kältegerät mit wenigstens einem innerhalb seines wärmeisolierenden Gehäuses angeordneten, zu Lagerung von Lagergut dienenden Nutzraum, innerhalb welchem zumindest ein an seinen beiden Längsseiten an Laufrollen geführtes Ablagefach angeordnet ist, wobei die Laufrollen in an den Seitenwänden des wärmeisolierenden Gehäuses angeordneten Führungsschienen geführt sind, an deren vom Nutzraum abgewandten Außenseiten das Wärmeisolationsmaterial zumindest weitestgehend anliegend herangeführt ist.

Der Erfindung liegt die Aufgabe zugrunde, einen herausziehbaren Kühlgutträger mit einem Laufrad zu entwickeln, das einfach am Kühlgutträger montierbar und zugleich auf einfache Weise ortsfest fixiert ist.

Gelöst wird die Aufgabe gemäß der Erfindung durch einen herausziehbaren Kühlgutträger mit den Merkmalen des Anspruchs 1.

Erfindungsgemäß weist das Laufrad im wesentlichen zwei Bestandteile auf, ein als Achsstummel dienendes Achselement und eine Rolle, die auf dem Achselement läuft und in die Schienen eingreift, wobei das Achselement Rastelemente aufweist, die einer Fixierung des Achsenelements an dem Kühlgutträger, einer daran angeordneten Schiene, oder an der Aussparung am Kühlgutträger durch die das Achselement durchtritt und/oder der Fixierung der Laufrolle auf dem Achselement dienen. Aufgrund der Rastelemente rastet das Achselement des Laufrades einfach in eine dafür vorgesehene Aussparung des Kühlgutträgers ein, sobald es durch diesen hindurchgeführt wird. Hierdurch ist eine Montage des Laufrades am Kühlgutträger ohne jegliche Hinzunahme von Werkzeug möglich.

An dem Achselement des Laufrades ist wenigstens ein weiteres Rastelement vorgesehen, das der Halterung der Rolle dient. Hierdurch kann auch die Laufrolle einfach auf das Achsenelement aufgesteckt werden. Dadurch wird eine Montage des gesamten Laufrades an sich und am Kühlgutträger völlig ohne Zusatzwerkzeug ermöglicht.

In einer bevorzugten Ausführungsform sind die Rastelemente vorspringend als Rastnasen, Rastwülste, Rasthaken oder ähnliches ausgebildet. Diese können an geeignete dafür vorgesehene Stellen am Kühlgutträger und/oder der Rolle eingreifen, um dadurch eine stabile Halterung des Systems zu bewirken. Produktionstechnisch lassen sich vorspringende Rastelemente einfacher an dem Achsenelement realisieren als an Kühlgutträger oder Rolle. Außerdem sind Vorsprünge an Achsenelement zu bevorzugen, denn z.B. das Vorsehen von Nuten im Achsenelement würde die gleichmäßige Festigkeit und Stabilität des Achsenelements beeinträchtigen.

Prinzipiell läßt sich die Erfindung jedoch durch jede Kombination von Rastnuten und Rastnasen realisieren.

In einer bevorzugten Ausführungsform weist das Achselement vorspringende Rastelemente in dem Bereich auf, der der Befestigung des Achselements am Kühlgutträger dient. Dieser Bereich ist vorzugsweise im Verhältnis zum Lagerbereich der Laufrolle verbreitert, um eine sichere Halterung zu bewährleisten ohne verschleißanfällig zu sein. Diese Vorsprünge sind so angeordnet, dass sie in montiertem Zustand die Wand des Kühlgutträgers umfassen, das heißt, die Wand der Aussparung des Kühlgutträgers wird zwischen den Vorsprüngen des Rastelements eingeklemmt, so dass das Achsenelement nicht mehr in axialer Richtung bewegbar ist. Zur Montage des Laufrades muss also lediglich einer der Vorsprünge des Befestigungsbereiches des Achsenelements durch die Aussparung durchgedrückt werden, so dass er als Gegenstück zum vor der Aussparung verbleibenden Vorsprung das Achsenelement an der Wand des Kühlgutträgers fixiert. Der hindurchtretende Vorsprung ist aus diesem Grund nur gering gegenüber dem Radius der Aussparung hervortretend ausgebildet während der verbleibende Vorsprung in seiner Größe nicht beschränkt ist und deshalb größer ausgebildet ist um eine sicherere Halterung zu gewährleisten.

Im Achsbereich des Achsenelements, auf dem die Rolle gelagert ist, ist ein weiterer Vorsprung vorgesehen, der so geformt ist, dass er über den Radius des Achsloches hinaustritt. Damit kann er die Rolle auf dem Achsenelement festhalten. Dies geschieht entweder indem er in eine hierfür vorgesehene Nut im Inneren des Achslochs der Rolle oder in die äußere Seitenwand der Rolle eingreift sobald die Rolle auf den Achsbereich des Achsenelements aufgesteckt ist. Da er beim Montieren durch die Rolle hindurchtreten muss, darf er jedoch nicht zu hervorstehend ausgeführt sein. Durch einen derartigen leicht erhöhten Vorsprung, über den sich die Rolle einfach auf das Achselement aufschieben läßt, kann die Rolle gehaltert werden, ohne dass ein weiterer Befestigungsmechanismus für sie vorzusehen wäre.

In einer bevorzugten Ausführungsform sind vor allem die Vorsprünge, welche bei der Montage durch die Aussparung des Kühlgutträgers bzw. das Achsloch der Rolle hindurchtreten müssen ringförmig ausgebildet, so dass sie das Achsenelement wenigstens bereichsweise ringförmig umgeben. In dieser Ausführungsform können sie, da sie möglichst viel Berührungsfläche bei möglichst geringer radialer Ausdehnung bieten, ihrer Haltefunktion gut nachkommen, ohne beim Durchtreten der Aussparungen bzw. des Loches bei der Montage zu stark beansprucht zu werden.

Vorzugsweise ist das Achsenelement hohl, so dass ihm eine gewisse Elastizität zu eigen ist, die ein Niederdrücken der Vorsprünge bei der Montage ermöglicht.

Die Elastizität wird bevorzugt dadurch unterstützt, dass das Achsenelement vor allem im Befestigungsbereich Aussparungen aufweist, welche das Achsenelement zumindest bereichsweise in wenigstens zwei Segmente teilt, welche aufeinander zu bewegt werden können.

Diese Aussparungen am Achsenelement dienen vorzugsweise ferner der Aufnahme von Nasen, welche zur Verdrehsicherung an die Aussparung des Kühlgutträgers durch die das Achsenelement bei der Montage hindurchtritt angebracht sind. Diese Freiräume des Achsenelements erfüllen also eine Doppelfunktion, sie dienen zum einen der Elastizität des Achsenelements, die notwendig ist um die Rastelemente am Kühlgutbehälter in Eingriff zu bringen und gewährleisten weiterhin die Verdrehsicherung des Laufrades indem sie als Gegenstücke zu am Kühlgutträger angebrachten Vorsprüngen fungieren.

In einer weiteren bevorzugten Ausführungsform ist das Achsloch der Rolle konisch geformt. Diese Form dient der einfacheren Montierbarkeit der Rolle auf dem Achsenelement, da sie das Durchtreten des die Rolle fixierenden Vorsprunges erleichtert.

Auch der Achsenbereich des Achsenelements, der der Lagerung der Rolle dient ist bevorzugt zumindest bereichsweise konisch geformt, so dass die Rolle nicht nur auf einem Ring sondern auf einer gegengleich geformten Fläche des Achsenelements zu liegen kommt. Dadurch kann vorzeitiger Verschleiß des Achsenelements verhindert und ein gleichmäßigeres Laufen der Rolle gewährleistet werden.

Die Erfindung besteht also darin, das Laufrad aus im wesentlichen zwei Teilen aufzubauen, wobei ein Teil eine Rolle ist und das andere Teil als Achsenelement ausgeformt ist, welches im wesentlichen einen Lagerbereich für die Rolle und einen Befestigungsbereich zum befestigen des Laufrades an dem Kühlgutträger aufweist. Beide Elemente können einfach aus Kunststoff, beispielsweise in einem Spritzgußverfahren, hergestellt werden. An dem Achsenelement sind Rastelemente angebracht, die der Befestigung des Laufrades am Kühlgutträger und der Verbindung von Rolle und Achsenelement dienen. Ein derartiges Laufrad kann ebensogut am Kühlgutbehälter wie an einer am Kühlgutbehälter befestigten Schiene montiert werden. Prinzipiell wäre es auch möglich zur Verdrehsicherung Rastnasen am Achsenelement vorzusehen und den Kühlgutträger mit den zugehörigen Aussparungen zu versehen.

Weitere Einzelheiten und Vorteile der Erfindung ergeben sich aus den Unteransprüchen im Zusammenhang mit der Beschreibung eines Ausführungsbeispiels, das anhand der Zeichnung eingehend erläutert wird.

Es zeigen:
- Fig. 1: die schematische Ansicht eines erfindungsgemäßen Kältegeräts,
- Fig. 2: eine perspektivische Explosionsdarstellung eines erfindungsgemäßen Kühlgutträgers,
- Fig. 3: in schematischer Darstellung einen Ausschnitt aus dem erfindungsgemäßen Kühlgutträger,
- Fig. 4: dasselbe wie Fig. 3, jedoch in einer anderen Auszugsposition,
- Fig. 5: eine perspektivische Explosionsdarstellung eines Laufrades des Auszuges und
- Fig. 6: eine Schnittdarstellung durch das am Kühlgutträger befestigte Laufrad.

Die Figur 1 zeigt eine schematische Schnittdarstellung durch ein Kältegerät 1 mit einem erfindungsgemäßen Kühlgutträger 2, der in diesem Beispiel im unteren Bereich des Kältegerätes 1 angeordnet ist. Der Kühlgutträger 2 weist einen Kühlgutbehälter 3 auf, welcher über einen in dieser Abbildung nicht sichtbaren Teleskopauszug an einem als Fachboden ausgebildeten Trägerelement 4 angeordnet ist. Im stirnseitigen Bereich ist der Kühlgutbehälter 3 mit einer Abdeckung 5, welche schwenkbar am Trägerelement 4 gelagert ist, versehen. Auf dem als Fachboden ausgebildeten Trägerelement 4 befinden sich Führungselemente 6, die als Führung für die Rollen 7 dienen, auf denen die ausfahrbaren Kühlgutbehälter 8 und 9 bewegt werden können. Oberhalb der Kühlgutbehälter 8 und 9 ist ein weiterer Fachboden 10 auf Haltestegen 11 angeordnet. Auch das als Fachboden ausgebildete Halteelement 4 ist auf derartigen in der Abbildung durch die Abdeckung 5 verdeckten Haltestegen 11 am Kältegerät 1 befestigt. Der ausziehbare Kühlgutträger 2 steht also über gängige Haltestege 11 des Kältegeräts 1 mit diesem in Verbindung und kann an beliebigen Positionen im Kältegerät 1, an denen sich derartige Haltestege 11 befinden, angeordnet werden.

Der Aufbau des ausziehbaren Kühlgutträgers 2 ist in Figur 2 im Detail dargestellt. Hier wird mittels einer perspektivischen Darstellung der Aufbau des Kühlgutträgers 2 noch einmal verdeutlicht. Der Kühlgutträger besteht im wesentlichen aus dem Kühlgutbehälter 3, auf den das als Fachboden ausgebildete Trägerelement 4 über ein in der Figur 1 nicht sichtbares Seitenteil 12 aufgesetzt ist. An dem Trägerelement 4 ist eine stirnseitige Abdeckung 5 des Kühlgutbehälters 3 schwenkbar befestigt. Das Seitenteil 12 weist Rasthaken 13 auf, welche in hierfür vorgesehene, in dieser Figur nicht sichtbare, Rastlöcher in dem Halteelement 4 einhaken um das Seitenelement 12 fest mit dem Halteelement 4 zu verbinden. Ferner weist das Seitenteil 12 ebenso wie das nicht dargestellte gegengleich aufgebaute Seitenteil der anderen Seite ein Festschienenteil 14 auf, welches an der Innenseite des Seitenteiles 12 verläuft und hier nur schematisch angedeutet ist. Dieses Festschienenteil 14 ist Bestandteil des Teleskopauszugs, der das Herausziehen des Kühlgutbehälters 3 ermöglicht. Das Gegenstück zu diesem Festschienenteil 14 ist ein am Kühlgutbehälter 3 angeordnetes Losschienenteil 15. Sowohl am Seitenteil 12 als auch am Kühlgutbehälter 3 sind Rollen 16 und 17 angeordnet, welche in den durch die Schienen 14 und 15 gebildeten Laufkanälen laufen. Die Rolle 18 läuft in dem Festschienenteil 14, in den der Kühlgutbehälter 3 eingehängt ist. Die Schiene 15 dient dabei als obere Führung für die Rolle 16 und bietet außerdem mittels des, als Bestandteil der oberen Schiene 15, ausgebildeten Anschlages 19 eine Stoppfunktion, die ein Herabkippen bzw. Herausfallen des Kühlgutbehälters 3 aus dem Kältegerät 1 verhindert. Diese Funktionsweise sowie die Entnahme des Kühlgutbehälters 3 vom Halteelement 4 sind in den Figuren 3 und 4 erläuternd dargestellt. Die Abdeckung 5 ist am Halteelement 4 schwenkbar gelagert und wird mittels eines nicht näher erläuterten, dem Fachmann jedoch bekannten Schwenkmechanismus automatisch nach oben geschoben, sobald der Kühlgutbehälter 3 nach vorne gezogen wird. Ein derartiger Schwenkmechanismus, der ein automatisches Hochdrücken der Abdeckung 5 bewirkt, kann beispielsweise durch die Form bedingt sein, in der die Abdeckung 5 und der Kühlgutbehälter 3 in dem Bereich ausgebildet ist in dem sie ineinander greifen.

In Figur 3 ist ein Ausschnitt des in seiner Endstellung vollständig geöffneten Kühlgutträgers 2 schematisch dargestellt. Das Seitenteil 12 ist mit dem Trägerelement 4 über die hier nicht sichtbaren Rastnasen 13 verbunden und weist ein Festschienenteil 14 auf, das an der Innenseite des Seitenteils 12 verläuft. Der Kühlgutbehälter 3 mit seinem Losschienenteil 15 ist in der dargestellten Position soweit herausgefahren, dass der Anschlag 18, der Bestandteil des Kühlgutbehälters 3 ist, die Rolle 16 des Festschienenteils 14 berührt. Ein weiteres Herausfahren des Kühlgutbehälters 3 ist in dieser Stellung nicht mehr möglich. Die Rolle 17 als Bestandteil des Kühlgutbehälters 3 verhindert durch ein Abstützen an der Unterseite der oberen Schiene 19 des Festschienenteils 14 ein Kippen des Kühlgutbehälters 3 in dieser Position.

Die Figur 4 zeigt schematisch die Entnahmeposition des Kühlgutbehälters 3 des in Figur 3 ausschnittsweise dargestellten Kühlgutträgers 2. Nach Überfahren der Rolle 16 des Festschienenteils 14 durch den Anschlag 18 des Kühlgutbehälters 3 ist eine Entnahme dieses möglich. Die Entnahme des Kühlgutbehälters 3 erfolgt durch ein horizontales Kippen bei gleichzeitigem Überfahren der Rolle 16 durch die Rolle 17, die Bestandteil des Kühlgutbehälters 3 ist. Hierzu ist die Einführschiene 20, die vorzugsweise eine Verlängerung der oberen Schiene 19 darstellt und fest mit ihr verbunden ist, so ausgeformt, dass sie in einer elliptischen Bahn nach oben schwenkt, wodurch sie die Breite des Laufkanals 30 vergrößert und dadurch das Überfahren der Rolle 16 durch die Rolle 17 zulässt.

Die Figur 5 zeigt eine Explosionszeichnung, die Figur 6 eine Schnittzeichnung des in dem oben beschriebenen, herausziehbaren Kühlgutträger 3 montierten Achsstummels 21 mit der zugehörigen Laufrolle 28. Der Achsstummel 21 hat eine Anlauffläche 23, die in montiertem Zustand an der Innenseite und eine Gegenfläche 24, die an der Außenseite des Kühlgutbehälters 3 zu liegen kommt. Eine Bohrung 26 im Kühlgutbehälter 3 besitzt zwei sich gegenüber liegende Nasen 27. Diese zwei Nasen 27 greifen bei der Montage des Achsstummels 21 in seitlich entlang des Achsstummels 21 verlaufende Aussparungen 22 und unterbinden damit eine Verdrehung des Achsstummels 21. Der Achsstummel 21 verfügt über einen Lagerkonus 31, einen Einführzylinder 32, eine Wulst 25 sowie zwei bis zum Beginn des Lagerkonus 31 reichende Aussparungen 22. Der Lagerkonus 31 stellt die direkte absatzlose Verlängerung des Einführzylinders 32 dar. Die einfache Montierbarkeit des Achsstummels 21 in den Kühlgutträger 3 ist durch seine Ausbildung als Hohlkörper, die Elastizität seines gewählten Werkstoffs sowie durch die Länge der zwei Aussparungen 22 des Achsstummels 21 gegeben. Die Laufrolle 28 besitzt einen Achskonus 33. Die Werkstoffe des Achsstummels 21 und der Laufrolle 28 bilden eine Gleitpaarung. Die Winkel des Achskonus 33 und des Lagerkonus 31 sind gleich und dadurch bestimmt, dass sich die Wulst 25 des Achsstummels 21 annähernd kraftlos bis zu der Lage in den Achskonus 33 der Laufrolle 28 einschieben lässt, ab der in montiertem Zustand der Achskonus 33 auf dem Lagerkonus 31 aufliegt. Dadurch, dass die Aussparungen 22 am Beginn des Lagerkonus 31 enden, ist der Lagerkonus 31 geschlossen geformt und hat damit ausreichende Festigkeit, Kräfte, die im Betrieb auf die Laufrolle 28 wirken werden, aufzunehmen, ohne sich zu verformen. Die Wulst 25 ist an der Einführseite gerundet geformt, so dass beim Montieren der Laufrolle 28 kein Verschleiß der Wulst 25 auftritt. Durch die Werkstoffelastizität des Achsstummels 21 wird bei der Montage der Laufrolle 28 die Wulst 25 durch den Achskonus 33 so weit zusammengepresst, dass sie durch den Achskonus 33 rutscht und sich danach entspannt. Dieser Vorgang führt dazu, dass die Laufrolle 28 unverlierbar auf dem Achsstummel 21 sitzt.

**Bezugszeichenliste:**

| | |
|---|---|
| 1 | Kältegerät |
| 2 | Kühlgutträger |
| 3 | Kühlgutbehälter |
| 4 | Trägerelement |
| 5 | Abdeckung |
| 6 | Führungselement |
| 7 | Rolle |
| 8 | Kühlgutbehälter |
| 9 | Kühlgutbehälter |
| 10 | Fachboden |
| 11 | Haltestege |
| 12 | Seitenteil |
| 13 | Rasthaken |
| 14 | Festschienenteil |
| 15 | Losschienenteil |
| 16 | Rolle |
| 17 | Rolle |
| 18 | Anschlag |
| 19 | Obere Schiene |
| 20 | Einführschiene |
| 21 | Achsstummel |
| 22 | Aussparung |
| 23 | Anlauffläche |
| 24 | Gegenfläche |
| 25 | Wulst |
| 26 | Bohrung |
| 27 | Nase |
| 28 | Laufrolle |
| 30 | Laufkanal |
| 31 | Lagerkonus |
| 32 | Einführzylinder |
| 33 | Achskonus |

## Patentansprüche

1. Kühlgutträger, aufweisend ein Laufrad (17), das zumindest an je einer seitlichen Flanke des Kühlgutträgers (2) drehbar gelagert ist, wobei zur Lagerung ein an jeder Seitenflanke vorgesehener Achsstummel dient, auf dem eine drehbar gelagerte Rolle (28) zum Abstützen auf einer Laufbahn (30) vorgesehen ist, wobei der Achsstummel einen ersten Abschnitt aufweist, mit dem er in einer Aufnahme (26) der seitlichen Flanke in axialer Richtung an dem Kühlgutträger (2) fixierbar ist und einen zweiten Abschnitt zur Halterung der Rolle aufweist, **dadurch gekennzeichnet, dass** ein Rastelement (25) an einem Achsbereich (31) des Achsstummels (21) ausgebildet ist, das die Rolle (28) auf dem Achsbereich (31) axial festhält, und dass das Rastelement (25) als Vorsprung ausgebildet ist, der in radialer Richtung über den Radius der Lagerbohrung der Rolle (28) herausreicht und der in die Rolle (28) eingreift.

2. Kühlgutträger nach Anspruch 1, **dadurch gekennzeichnet, dass** zur Fixierung des Achsstummels am Kühlgutträger (2) Rastelemente (23, 24) vorgesehen sind.

3. Kühlgutträger nach Anspruch 2, **dadurch gekennzeichnet, dass** die Rastelemente (23, 24, 25) den Achsstummel (21) in den ersten und den zweiten Abschnitt unterteilen.

4. Kühlgutträger nach einem der Ansprüche 1 bis 3, **dadurch gekennzeichnet, dass** Rastelemente (23, 24) an einem Befestigungsbereich des Achsstummels (21) so ausgebildet sind, dass ihr Abstand der Tiefe der Aufnahme (26) am Kühlgutträger (2) entspricht, und die Aufnahme (26) im Montagezustand des Achsstummels (21) zwischen sich aufnehmen, um das Achselement (21) am Kühlgutträger (2) zu fixieren.

5. Kühlgutträger nach einem der Ansprüche 2 bis 4, **dadurch gekennzeichnet, dass** die Rastelemente (23, 24) als Vorsprung ausgebildet sind.

6. Kühlgutträger nach einem der Ansprüche 1 bis 5, **dadurch gekennzeichnet, dass** das als Vorsprung ausgebildete Rastelement (25) im Achsbereich (31) des Achsstummels (21) so angeordnet ist, dass er, beim Montieren der Rolle (28) auf dem Achsstummel (21), durch die Lagerbohrung der Rolle (28) hindurchtritt und die Rolle (28) seitlich festhält.

7. Kühlgutträger nach einem der Ansprüche 5 oder 6, **dadurch gekennzeichnet, dass** die Vorsprünge ringförmig ausgebildet sind und den Achsstummel (21) zumindest bereichsweise umgeben.

8. Kühlgutträger nach einem der vorherigen Ansprüche, **dadurch gekennzeichnet, dass** der Achsstummel (21) als Hohlkörper ausgebildet ist.

9. Kühlgutträger nach einem der vorherigen Ansprüche, **dadurch gekennzeichnet, dass** der Achsstummel (21) an seinen Körperwendungen im Bereich seiner zwei Abschnitte Durchbrüche (22) aufweist, die sich ausgehend von Rand des Achsstummels (21) lateral in axialer Richtung erstrecken.

10. Kühlgutträger nach Anspruch 9, **dadurch gekennzeichnet, dass** die Aufnahme am Kühlgutträger (2) als Seitenwandaussparung (26) mit in die Aussparung (26) ragende Sicherungsvorsprünge (27) ausgebildet ist, die in die Durchbrüche (22) des als Befestigungsbereichs dienenden ersten Abschnitt des Achsstummels (21) eingreifen um dieses gegen ein Verdrehen zu sichern.

11. Kühlgutträger nach Anspruch 9 oder 10, **dadurch gekennzeichnet, dass** die Durchbrüche (22) im ersten Abschnitt randoffen ausgebildet sind und bis in den zweiten Abschnitt ragen.

12. Kühlgutträger nach einem der vorherigen Ansprüche, **dadurch gekennzeichnet, dass** der zweite Abschnitt des Achsstummels (21) zumindest abschnittsweise in Art eines Kegelstumpfs ausgebildet ist und zur Lagerung der Rolle (28) dient.

13. Haushaltskältegerät, aufweisend einen herausziehbaren Kühlgutträger nach einem der vorherigen Ansprüche.

## Claims

1. Refrigerated product carrier, having a running wheel (17) which is supported to allow it to rotate on at least one lateral edge of the refrigerated product carrier (2) in each case, wherein one axle end provided on each lateral edge is used for support, on which a rotatably supported roller (28) designed to rest on a running channel (30) is provided, wherein the axle end features a first section with which it is able to be fixed in a mounting (26) of the lateral edge in an axial direction to the refrigerated product carrier (2) and a second section for holding the roller, **characterised in that** a latching element (25) is embodied on an axle area (31) of the axle end (21) which retains the roller (28) axially on the axle area (31) and that the latching element (25) is embodied as a projection which extends in the radial direction beyond the radius of the bearing hole of the roller (28) and engages into the roller (28).

2. Refrigerated product carrier according to claim 1, **characterised in that** latching elements (23, 24) are provided for fixing the axle end on the refrigerated product carrier (2).

3. Refrigerated product carrier according to claim 2, **characterised in that** the latching elements (23, 24, 25) divide the axle end (21) into the first and the second section.

4. Refrigerated product carrier according to one of claims 1 to 3, **characterised in that** the latching elements (23, 24) are embodied on an attachment area of the axle end (21) so that their spacing corresponds to the depth of the mounting (26) on the refrigerated product carrier (2), and they hold the mounting (26) between them in the assembled state of the axle end (21) to fix the axle element (21) on the refrigerated product carrier (2).

5. Refrigerated product carrier according to one of claims 2 to 4, **characterised in that** the latching elements (23, 24) are embodied as projections.

6. Refrigerated product carrier according to one of claims 1 to 5, **characterised in that** the latching element (25) embodied as a projection is arranged in the axle area (31) of the axle end (21) so that, when the roller (28) is installed on the axle end (21), it passes through the bearing hole of the roller (28) and holds the roller (28) laterally.

7. Refrigerated product carrier according to one of claims 5 or 6, **characterised in that** the projections are embodied as annular projections and surround at least some areas of the axle end (21).

8. Refrigerated product carrier according to one of the preceding claims, **characterised in that** the axle end (21) is embodied as a hollow body.

9. Refrigerated product carrier according to one of the preceding claims, **characterised in that** the axle end (21) has breakthroughs (22) at the turns in its body in the area of its two sections, which start from the edge of the axle end (21) and extend laterally in an axial direction.

10. Refrigerated product carrier according to claim 9, **characterised in that** the mounting on the refrigerated product carrier (2) is embodied as a side wall cutout (26) with securing projections (27) projecting into the cutout (26), which engage in the breakthroughs (22) of the first section of the axle end (21) serving as the attachment area, to prevent the latter from turning.

11. Refrigerated product carrier according to claim 9 or 10, **characterised in that** the breakthroughs (22) are embodied open at the side in the first section and project into the second section.

12. Refrigerated product carrier according to one of the preceding claims, **characterised in that** the second section of the axle end (21) is embodied at least in part in the form of a cone end and serves to support the roller (28).

13. Domestic appliance, having a pull-out refrigerated product carrier according to one of the preceding claims.

## Revendications

1. Support de produits à réfrigérer, comprenant une roulette de roulement (17) montée de manière rotative au moins sur chaque flanc latéral du support de produits à réfrigérer, pour le montage étant prévu un bout d'axe sur chaque flanc latéral, bout d'axe sur lequel est prévu un galet (28) destiné à venir s'appuyer sur un chemin de roulement (30), le bout d'axe comprenant une première partie par laquelle il peut être fixé dans un logement (26) du flanc latéral dans le sens axial sur le support de produits à réfrigérer, et une deuxième partie servant à supporter le galet, **caractérisé en ce qu'**un élément d'enclenchement (25) est formé sur une partie d'axe (31) du bout d'axe (21), qui maintient le galet (28) axialement sur la partie d'axe (31), et **en ce que** l'élément d'enclenchement (25) est réalisé sous forme d'une saillie qui dépasse le rayon de l'alésage de montage du galet (28) dans le sens axial et qui s'engage dans le galet (28).

2. Support de produits à réfrigérer selon la revendication 1, **caractérisé en ce que** des éléments d'enclenchement (23, 24) sont prévus pour la fixation du bout d'axe sur le support de produits à réfrigérer (2).

3. Support de produits à réfrigérer selon la revendication 2, **caractérisé en ce que** les éléments d'enclenchement (23, 24, 25) divisent le bout d'axe en lesdites première et deuxième parties.

4. Support de produits à réfrigérer selon l'une des revendications 1 à 3, **caractérisé en ce que** les éléments d'enclenchement (23, 24) sont formés sur une zone de fixation du bout d'axe (21) de telle façon que leur écartement correspond à la profondeur du logement (26) sur le support de produits à réfrigérer (2) et qu'ils reçoivent entre eux le logement (26) lorsque le bout d'axe (21) est monté, afin de fixer l'élément d'axe (21) sur le support de produits à réfrigérer (2).

5. Support de produits à réfrigérer selon l'une des revendications 2 à 4, **caractérisé en ce que** les éléments d'enclenchement (23, 24) sont réalisés sous.forme de saillie.

6. Support de produits à réfrigérer selon l'une des revendications 1 à 5, **caractérisé en ce que** l'élément d'enclenchement (25) réalisé sous forme de saillie est agencé dans la partie d'axe (31) du bout d'axe (21) de telle façon qu'en montant le galet (28) sur le bout d'axe (21), ce dernier traverse l'alésage de montage du galet (28) et maintient le galet (28) latéralement.

7. Support de produits à réfrigérer selon l'une des revendications 5 ou 6, **caractérisé en ce que** les saillies ont la forme d'un anneau et entourent le bout d'axe (21) au moins sur une partie.

8. Support de produits à réfrigérer selon l'une des revendications précédentes, **caractérisé en ce que** le bout d'axe (21) est réalisé sous forme de corps creux.

9. Support de produits à réfrigérer selon l'une des revendications précédentes, **caractérisé en ce que** le bout d'axe (21) présente sur les parois de son corps au niveau de ses deux parties des passages (22) qui s'étendent depuis le bord du bout d'axe (21) latéralement dans le sens axial.

10. Support de produits à réfrigérer selon la revendication 9, **caractérisé en ce que** le logement ménagé sur le support de produits à réfrigérer (2) se présente sous forme d'évidement (26) de paroi latérale pourvu de saillies d'arrêt (27) qui s'engagent dans les passages (22) de la première partie, servant de zone de fixation, du bout d'axe (21) afin d'empêcher celui-ci de tourner.

11. Support de produits à réfrigérer selon la revendication 9 ou 10, **caractérisé en ce que** les passages (22) ménagés dans la première partie sont à bord ouvert et pénètrent jusque dans la deuxième partie.

12. Support de produits à réfrigérer selon l'une des revendications précédentes, **caractérisé en ce que** la deuxième partie du bout d'axe (21) est réalisée au moins sur une partie à la manière d'un tronc de cône et sert à supporter le galet (28).

13. Appareil frigorifique ménager, comprenant un support de produits à réfrigérer extractible selon l'une des revendications précédentes.
